# EUROPÄISCHE PATENTSCHRIFT

(11) **EP 2 314 352 B1**
(45) Veröffentlichungstag und Bekanntmachung des Hinweises auf die Patenterteilung: **18.04.2018**
(21) Anmeldenummer: 10187936.9
(22) Anmeldetag: 18.10.2010
(51) Int. Cl.: A62B 3/00, A62C 99/00, G08B 7/06, G09F 13/04

(54) **Sicherheitsleitsystem**
Safety guidance system
Système de guidage de sécurité

(30) Priorität: 20.10.2009 DE 102009049971
(43) Veröffentlichungstag der Anmeldung: 27.04.2011
(73) Patentinhaber: Zumtobel Lighting GmbH, 6850 Dornbirn (AT)
(72) Erfinder: Fries, Thomas, 2840 Petersbaumgarten (AT)
(74) Vertreter: Thun, Clemens

(56) Entgegenhaltungen:
- DE-A1- 10 154 146
- DE-A1- 19 526 640
- DE-A1-102007 061 754
- GB-A- 2 286 474

## Beschreibung

Die vorliegende Erfindung betrifft ein Sicherheitsleitsystem gemäß dem Oberbegriff des Anspruchs 1.

Die moderne Designlehre betrachtet es als Stilmittel, dass sich die Raumaufteilung von Gebäuden besonders in umfangreichen und repräsentativen Anlagen nicht intuitiv dem von außen herannahenden Betrachter erschließt. Hinzu kommen auch funktionale Randbedingungen, zum Beispiel in Krankenhäusern, technischen Anlagen wie Raffinerien oder anderen Gebäudekomplexen, die bedingen, dass die Infrastruktur - insbesondere das Wegenetz - dieser Installationen durch zum Beispiel Personenbeförderungssysteme oder Sicherheitssysteme, insbesondere Wegeschleusen gewöhnlich sehr komplex aufgebaut ist.

Im Gefahrenfall ist es daher für Rettungskräfte äußerst schwierig, sich ohne vorherige Ortskenntnis in einem komplexen Raumsystem dieser Art zu orientieren, sodass eine Verzögerung der Rettungsmaßnahmen - welche insbesondere bei der Personenrettung zu gravierenden Konsequenzen führen kann - gewöhnlich die Folge ist. Es ist daher wünschenswert, eine Möglichkeit zur schnellen Orientierung von Rettungskräften zu schaffen und insbesondere das schnelle Heranführen von Rettungskräften an einen Einsatzort zu ermöglichen.

Ein Sicherheitsleitsystem ist beispielsweise aus der DE 10 2007 061 754 A1 bekannt. Das Sicherheitsleitsystem soll neben einem Fluchtweg auch einen Angriffsweg für Rettungskräfte auf Basis verschiedener Faktoren berechnen und markieren. Eine Reihe von Rechenanlagen wirkt dabei mit Sensoren und Anzeigen zusammen, um den Fluchtweg in Abhängigkeit von Sensorsignalen und eines Bewertungsschemas dynamisch zu berechnen. Darüber hinaus kann ein vom Fluchtweg getrennter Angriffsweg für Rettungskräfte berechnet und dargestellt werden. Zur Darstellung können optische sowie auch akustische Signale beitragen. Ferner ist auch vorgesehen, gefährdete Zonen kenntlich zu machen bzw. diese abzusperren. Weiterhin ist die Verbindung zu einer zentralen Gefahrenmeldeanlage offenbart. Das Sicherheitsleitsystem arbeitet im Wesentlichen vollautomatisch, sodass es schwierig ist, den Wegeverlauf an unverhergesehene Ereignisse oder Aufgabenstellungen der Rettungskräfte anzupassen.

Ferner ist aus der DE 195 26 640 A1 ein Informationssystem, beispielsweise für Flughäfen, bekannt, das mit Hilfe von Magnetkarten oder Barcodes einen Benutzer identifizieren und auf zugeordneten Anzeigemitteln eine individuelle Information darstellen kann. Im Brandfall kann das Lesegerät ausschließlich für Rettungsdienstanfragen freigeschaltet sein, und den Rettungsdienst so an den Brand heranführen, während die weiteren Anzeigemittel des Systems die Meldung ALARM nebst einer Anzeige des nächstliegenden Ausgangs bzw. eines Fluchtwegs darstellen. Auch dieses System ist nur schwierig an geänderte oder unvorhersehbare Aufgabenstellungen für die Rettungskräfte anpassbar.

Aufgabe der vorliegenden Erfindung ist es also, ein Sicherheitsleitsystem für komplexe Raumsysteme zur Verfügung zu stellen.

Diese Aufgabe wird erfindungsgemäß durch ein Sicherheitsleitsystem mit den Merkmalen des Anspruchs 1 gelöst. Weiterbildungen der Erfindung sind Gegenstand der abhängigen Ansprüche.

Erfindungsgemäß ist ein Sicherheitsleitsystem für Rettungskräfte vorgesehen, welches eine Gefahrenmeldeanlage sowie Fluchtsignalmittel zur Anzeige eines Fluchtweges aufweist. Weiterhin ist das Sicherheitsleitsystem dazu ausgebildet einen Einsatzweg zu einem Einsatzort für Rettungskräfte zu kennzeichnen.

Weiterhin weist das Sicherheitsleitsystem ein Bedienfeld auf, mit dessen Hilfe der Einsatzweg veränderbar ist.

Es ist Stand der Technik, dass Raumkomplexe über Systeme zur Personenrettung verfügen. Es kann sich dabei um eine Gefahrenmeldeanlage beispielsweise in Bürogebäuden, Krankenhäusern, Raffinerien, Krankenhäusern, Flughäfen oder auch Schiffen vorzugsweise in Form einer Brand-, Gas- oder Wassermeldeanlage handeln. Mit einer in Raumkomplexen dieser Art gewöhnlich vorhandenen Gefahrenmeldeanlage kann beispielsweise erfasst werden, in welchem Abschnitt eines Raumkomplexes eine Gefahr vorliegt, ob dieser verlassen werden muss und ob Rettungskräfte benötigt werden. Diese Information kann dazu benutzt werden, um Fluchtsignalmittel zu Markierung eines Fluchtweges zu aktivieren und auch, um von üblicherweise vorgegebenen Standorten, wie zum Beispiel Eingängen oder Sammelplätzen, Rettungskräfte zu einer oder mehreren Gefahrenstellen zu leiten. Beispielsweise kann diese Leitung durch Anzeige der Richtung zur Gefahrenstelle erfolgen.

In einer vorteilhaften Weiterbildung kann vorgesehen sein, dass gleichzeitig eine Kennzeichnung des Einsatzweges und eine Markierung des Fluchtweges erfolgt.

Neben einer zentralen Anzeige zum Beispiel am Beginn eines Einsatzweges kann besonders vorteilhaft vorgesehen sein, dass das Sicherheitsleitsystem dazu ausgebildet ist in Abhängigkeit vom ermittelten Einsatzwegeverlauf Einsatzsignalmittel zu aktivieren, welche den Einsatzweg markieren bzw. anzeigen. Vorzugsweise folgt die Markierung dem Einsatzwegverlauf im Raumkomplex.

In einer Weiterbildung der Erfindung kann vorgesehen sein, dass eine Umschaltung zwischen einer Markierung des Fluchtweges und der Kennzeichnung des Einsatzweges erfolgt. Insbesondere kann dies auch abschnittsweise erfolgen.

Vorzugsweise weist das Sicherheitsleitsystem ein Bedienfeld auf, welches dazu ausgebildet ist, die Kennzeichnung des Einsatzweges beispielweise in Form von Einsatzsignalmitteln zu aktivieren. Insbesondere kann es sinnvoll sein, zuerst die Evakuierung eines Raumkomplexes abzuwarten und dann gezielt den Einsatzweg zu markieren. Diese Markierung kann mit Hilfe eines Bedienfeldes aktiviert bzw. deaktiviert werden. Es kann aber auch vorgesehen sein, bestimmte Abschnitte gezielt aus dem Einsatzweg auszuschließen, so dass bestimmte Einsatzsignalmittel mit Hilfe des Bedienfeldes deaktiviert werden.

Die Markierung des Einsatzweges ist, beispielsweise durch abschnittsweise durchgeführte akustische Signalisierung wie z.B. Signaltöne oder Lautsprecherdurchsagen möglich. Vorzugsweise erfolgt die Markierung des Einsatzweges durch Einsatzsignalmittel jedoch optisch. Dabei kann vorgesehen sein, eine Markierungsdichte - also den Abstand benachbarter aktivierter Einsatzsignalmittel - entsprechend der erkannten Gefahr anzupassen. So ist für die Markierung eines Einsatzwegs zu einem Brand zum Beispiel eine dichtere Abfolge von Einsatzsignalmitteln denkbar, als für die Markierung eines Wegs zu einer verletzten Person.

Besonders vorteilhaft ist, wenn die Einsatzsignalmittel zur Markierung des Einsatzwegs mit Fluchtsignalmitteln gebildet sind, welche vorzugsweise von Fluchtwegerfassungsmitteln gesteuert sind. Dies kann beispielsweise dadurch erfolgen, dass vorzugsweise optische Signalmittel, welche einen Fluchtweg markieren, zur Leitung der Rettungskräfte durch das Rettungssystem aktiviert werden.

So kann in einer Weiterbildung des Erfindungsgedankens beispielsweise vorgesehen sein, dass die Markierung des Einsatzweges durch Blinksignale erfolgt. Insbesondere stellt dies eine Möglichkeit dar, dass gleichzeitig Fluchtsignalmittel zur Markierung eines Einsatzweges benutzt werden können. Eine weitere Möglichkeit bietet sich zum Beispiel durch einen Farbwechsel der optischen Fluchtsignalmittel, wobei jedoch zu berücksichtigen ist, dass die Farbwahrnehmung unter bestimmten Randbedingungen nicht immer gegeben ist.

Darüber hinaus erfolgt in einer Weiterbildung der Erfindung die Markierung des Einsatzweges durch Piktogramme. Beispielsweise kann vorgesehen sein, in Abhängigkeit vom Gefahrenfall bestimmte Gruppen von Piktogrammen zu aktivieren, sodass eine eindeutige Zuordnung des Einsatzweges für verschiedene Rettungskräfte gegeben ist. Desweiteren ist denkbar, dass die Fluchtsignalmittel veränderbare Piktogramme aufweisen und diese im Bedarfsfall zur Markierung eines Einsatzweges zu Einsatzsignalmitteln umgeschaltet werden können.

In einer Weiterbildung der Erfindung kann vorgesehen sein, dass das Sicherheitsleitsystem Einsatzwegerfassungsmittel aufweist, welche dazu ausgebildet sind die Richtung und den Verlauf eines Einsatzweges zu erfassen und vorzugsweise mit der Gefahrenmeldeanlage Informationen auszutauschen. Insbesondere können so Informationen über die Beschaffenheit von Abschnitten des Rettungsweges durch Austausch synergetisch genutzt werden. Besonders vorteilhaft ist dies, wenn mehrere unterschiedliche Gefahrenmeldeanlagen oder sekundäre Informationsmittel vorhanden sind und ein umfassender Informationsaustausch mit diesen Anlagen gegeben ist. Desweiteren kann vorgesehen sein, dass die Einsatzwegerfassungsmittel dazu ausgebildet sind alternative Einsatzwege zu ermitteln, beispielsweise für den Fall, dass bestimmte Wegabschnitte aus dem Einsatzweg - vorzugsweise mit Hilfe des Bedienfeldes - ausgeschlossen werden.

Ferner können die Einsatzwegerfassungsmittel Kommunikationsmittel aufweisen, welche eine Lokalisierung mobiler Positionsmelder ermöglichen. In diesem Fall sind vorzugsweise die Einsatzwegerfassungsmittel dazu ausgebildet, einen Einsatzweg zur Position eines mobilen Positionsmelders zu erfassen. Dies ist beispielsweise dann vorteilhaft, wenn dynamisch, unabhängig von einer durch die Gefahrenmeldeanlage erfassten Gefahrensituation eine zusätzliche Gefahr auftritt, welche schnell abgewendet werden soll. Ferner ist darauf hinzuweisen, dass die Kommunikationsmittel zur Lokalisierung mobiler Positionsmelder eine Möglichkeit zur Realisierung sekundärer Informationsmittel darstellen.

Besonders vorteilhaft ist dann das Sicherheitsleitsystem dazu ausgebildet die Position der mobilen Positionsmelder zu visualisieren. Dies kann beispielsweise an einem zentralen Ort erfolgen, um diese Information schnell zugänglich zu machen.
Beispielsweise kann es sich dabei um zentrale Anzeigeelemente der Einsatzwegerfassungsmittel oder der Gefahrenmeldeanlage handeln. Vorzugsweise erfolgt dies jedoch mit den Einsatzsignalmitteln.

In besonders vorteilhafter Weise sind die Einsatzwegerfassungsmittel dazu ausgebildet, den Einsatzweg so zu gestalten, dass in einem bestimmten Wegeabschnitt systematisch alle möglichen Wegekombinationen in den Einsatzweg einbezogen werden. In diesem Fall kann ein optimaler Weg für Rettungskräfte in der Art geführt sein, dass schnellstmöglich ein bestimmter Raumkomplexabschnitt umfassend abgesucht wird. Dabei ist zu berücksichtigen, ob es sich möglicherweise um ein mobiles Suchziel handelt, welches in der Lage ist, seinen Standort zu verändern. In diesem Fall sind möglicherweise verschiedene gleichzeitig abzusuchende Teilabschnitte zu bilden, sodass sich vorzugsweise eine unterschiedliche Markierung der Teilabschnitte anbietet.

Besonders vorteilhaft ist vorgesehen, dass die Einsatzwegerfassungsmittel Anschlüsse für Kontrollelemente aufweisen, welche die Sicherheit von Raumkomplexabschnitten bestätigen. Die Sicherheit kann insbesondere auch darin bestehen, dass sich ein mögliches Suchziel nicht in dem durch Kontrollelemente bestätigten Abschnitt befindet und so eine unterschiedliche Markierung für Teilabschnitte des Weges möglich ist. So ist zum Beispiel eine Quittierung und Überwachung des Suchfortschritts möglich. Desweiten ist zu bemerken, dass die Kontrollelemente eine weitere Möglichkeit zur Ausgestaltung eines sekundären Informationsgebers darstellen.

Vorzugsweise sind die Einsatzwegerfassungsmittel dazu ausgebildet, die Sicherheit von Raumkomplexabschnitten zu kennzeichnen. Insbesondere kann vorgesehen sein, Einsatzsignalmittel zur Markierung der Sicherheit von Raumkomplexen einzusetzen. Beispielsweise erfolgt die Markierung in Form von Blinksignalen, Farbwechsel, Musterwechsel oder speziellen Piktogrammen.

Nachfolgend soll die Erfindung anhand der beiliegenden Zeichnung näher erläutert werden, wobei gleiche Elemente in allen Darstellungen mit den gleichen Bezugszeichen versehen sind. Es zeigen
- Figur 1:: ein erfindungsgemäßes Sicherheitsleitsystem;
- Figuren 2a-d:: Beispiele zur Markierung des Einsatzweges;
- Figur 3a:: ein Beispiel zur gleichzeitigen Nutzung von Fluchtsignalmitteln als Einsatzsignalmittel und
- Figur 3b:: ein Beispiel zur sequenziellen Umschaltung eines Piktogramms zur Einsatzwegmarkierung.

Figur 1 zeigt ein Ausführungsbeispiel eines erfindungsgemäßen Sicherheitsleitsystems 100 für Rettungskräfte in komplexen Raumsystemen. Dieses weist eine Gefahrenmeldeanlage 10 auf, welche vorzugsweise mit Sensoren 11 zur Überwachung und Erkennung von Gefahren in Verbindung steht. Beispielsweise kann es sich dabei um Rauchmelder, Helligkeits-, Temperatur-, Flüssigkeits- oder Druckfühler sowie Kameras oder Gasdetektoren handeln. Aus Gründen der Betriebssicherheit ist vorzugsweise eine physikalische Verbindung dieser Sensoren 11 mit der Gefahrenmeldeanlage 10 angestrebt, jedoch kann auch eine drahtlose Kommunikation vorgesehen sein.

Das erfindungsgemäße Sicherheitsleitsystem ist weiterhin dazu ausgebildet einen Einsatzweg zu einem Einsatzort für Rettungskräfte zu kennzeichnen. Beispielsweise könnte dieser Einsatzweg mit dem Verlauf eines Fluchtweges übereinstimmen und sich nur durch die Richtung unterscheiden.

In einer Weiterbildung kann das Sicherheitsleitsystem 100 fernerhin Einsatzwegerfassungsmittel 30 aufweisen, welche dazu ausgebildet sind die Richtung und den Verlauf eines Einsatzwegs zu einem Einsatzort für Rettungskräfte zu ermitteln. Die Einsatzwegerfassungsmittel 30 können dabei als eigenständige Einheit zum Beispiel mit einem separaten Gehäuse oder beispielsweise auch in die Gefahrenmeldeanlage 10 integriert realisiert sein.

Beispielsweise kann die Erfassung des Einsatzweges unabhängig von einem Fluchtweg vorgesehen sein, welcher die Richtung und möglicherweise den Verlauf eines Weges zur Evakuierung eines Teilabschnitts oder eines ganzen Raumkomplexes vorgibt. Dieser Fluchtweg ist durch Fluchtwegsignalmittel 21 gekennzeichnet, welche vorzugsweise durch Fluchtwegerfassungsmittel 20 aktiviert werden. Die Fluchtwegerfassungsmittel 20 sind dabei vorzugsweise als separate Einheit ausgeführt, können jedoch auch in die Gefahrenmeldeanlage 10 oder Einsatzwegerfassungsmittel 30 integriert sein.

In einem Ausführungsbeispiel ist das Sicherheitsleitsystem 100 dazu ausgebildet, in Abhängigkeit vom ermittelten Einsatzwegeverlauf Einsatzsignalmittel 31 zu aktivieren, welche den erfassten Einsatzweg markieren. Bei eingeschränkter Sicht bietet sich beispielsweise die Möglichkeit einer akustischen Markierung an, z.B. in Form von kurzen Signaltönen oder auch abschnittsweisen Lautsprecherdurchsagen.

Vorzugsweise sind die Einsatzsignalmittel 31 jedoch optisch ausgeführt. Aufgrund der Vielfalt möglicher Gefahren und den daraus resultierenden Randbedingungen bietet es sich an, verschiedene Strategien zu verfolgen. Einerseits sind zentral angebrachte Markierungen weithin sichtbar und stellen daher eine gute Möglichkeit dar, den Einsatzweg zu kennzeichnen. Bei zu erwartender schlechter Sicht ist jedoch eine bodennahe Anbringung entlang des Einsatzweges vorteilhaft. Insbesondere im Fall eines Brandes ist das Sammeln von Gasen in oberen Bereichen von Raumabschnitten zu erwarten, so dass eine bodennahe Anbringung der Einsatzsignalmittel 31 eine bessere Sichtbarkeit erwarten lässt.

In einer Idealsituation, welche aus Kostengründen möglicherweise nicht immer zu verwirklichen ist, sind die Einsatzsignalmittel 31 - wie in Figur 1 dargestellt - zusätzlich zu möglicherweise vorhandenen Fluchtsignalmitteln 21 realisiert. Dies bietet in jedem Fall die Möglichkeit der gleichzeitigen Anzeige eines Einsatzweges, zusätzlich zu einem Fluchtweg.

Neben einer separaten Ausführung der Einsatzsignalmittel 31 beispielsweise als Leuchte, Leuchtenanordnung, beleuchtetes Piktogramm oder leuchtendes Signalband, können die Einsatzsignalmittel 31 zur Markierung des Einsatzwegs beispielsweise auch mit Fluchtsignalmitteln 21 gebildet sein, welche vorzugsweise von Fluchtwegerfassungsmitteln 20 gesteuert sind. So könnte es sich bei den Einsatzsignalmitteln 31 zum Beispiel um bodennahe Fluchtsignalmittel 21 zur Markierung eines Fluchtweges handeln. Es kann vorgesehen sein, dass eine Umschaltung von einer Markierung eines Fluchtweges auf eine Markierung des Einsatzweges erfolgt. Dazu werden zunächst alle den Fluchtweg markierenden Fluchtsignalmittel 21 deaktiviert und anschließend der Einsatzweg durch Aktivierung der den Einsatzweg kennzeichnenden Fluchtsignalmittel 21 markiert. Die Fluchtsignalmittel 21 dienen nun als Einsatzsignalmittel 31.

Darüber hinaus kann beispielsweise die Markierung eines Einsatzweges in kooperierender Weise zur Markierung eines Fluchtweges durch Fluchtsignalmittel 21 erreicht werden. Vorzugsweise kann ein Fluchtweg durch Fluchtsignalmittel 21 markiert sein, während gleichzeitig ein Teil der Fluchtsignalmittel 21 den Einsatzweg durch Blinksignale kennzeichnet und so dieser Teil als Einsatzsignalmittel 31 benutzt wird. Dies ist beispielsweise in Figur 3a dargestellt. Eine ähnliche Wirkung - als duales Signalmittel zur gleichzeitigen Einsatzweg- und Fluchtweganzeige - wird beispielswiese auch durch das abschnittsweise Abschalten oder gegebenenfalls Anschalten eines Leuchtbandes oder zumindest von Teilen einer Leuchtenanordnung erreicht, bei der in eindeutiger Weise eine Regelmäßigkeit der Abschnitte beispielsweise durch Musterbildung hervorgeht.

Desweiteren kann vorgesehen sein, dass die Markierung des Einsatzweges durch Piktogramme erfolgt. Die Figuren 2a-d zeigen beispielhaft Ausgestaltungsmöglichkeiten dieser Piktogramme. So können vorzugsweise rot blinkende Symbole beispielsweise als Pfeil, als Aufschrift "Feuerwehr", als Kreuz oder als Flammensymbol geeignet sein, als Einsatzsignalmittel 31 eine eindeutige Markierung des Einsatzweges für bestimmte Rettungskräfte zu bewirken. Die Piktogramme können dabei als eigenständige Einsatzsignalmittel ausgebildet sein. Und vorzugsweise ist die Aktivierung einer Gruppe von Symbolen an die Art der erkannten Gefahr angepasst, so dass verschiedene Rettungskräfte unterschiedlich geleitet werden können, beispielsweise durch unterschiedliche Symbole für Rettungskräfte zur Brandbekämpfung oder Personenrettung. Darüber hinaus ist in einer Weiterbildung des Erfindungsgedankens auch eine Umschaltung der Piktogramme von der Anzeige einer Fluchtrichtung zur Anzeige einer Rettungsrichtung vorgesehen, sodass Fluchtsignalmittel 21 auch in diesem Fall als Einsatzsignalmittel eingesetzt werden können. Dies ist beispielsweise in Figur 3b dargestellt.

Vorzugsweise weist das Sicherheitsleitsystem 100 ein Bedienfeld 33 auf, welches dazu ausgebildet ist, die Einsatzsignalmittel 31 zu aktivieren. Vorteilhafter Weise ist der Bedienzugang zu diesem Bedienfeld 33 beschränkt. Dies kann zum Beispiel in Form eines Schlüsselschalters oder einer anderen Form des kontrollierten Zugangs durch zum Beispiel elektronische Authentifizierung erreicht sein. Durch die manuelle Aktivierung der Einsatzsignalmittel 31 ist es möglich, den Zeitpunkt der Signalisierung des Einsatzweges geeignet festzulegen. Beispielsweise ist dies dann günstig, wenn keine separaten Einsatzsignalmittel 31 vorhanden sind, sondern Fluchtsignalmittel 21 zur Anzeige des Einsatzweges verwendet werden. Sofern die Anzeige der beiden Wege - Rettungs- und Fluchtweg - dann nicht in kooperierender Art und Weise erfolgen kann, ist die Abschätzung eines Zeitpunkts notwendig, der die Abschaltung der Fluchtsignalmittel 21 bestimmt und der in diesem Fall dann mit dem Zeitpunkt der Aktivierung der Einsatzsignalmittel 31 übereinstimmt. Vorzugsweise erfolgt die Aktivierung der Einsatzsignalmittel 31 durch einen Bevollmächtigten, zum Beispiel durch die Rettungskräfte, einen Werksschutz oder einen Sicherheitsdienst. Erfindungsgemäß ist vorgesehen, über das Bedienfeld 33 den ermittelten Einsatzweg gezielt zu verändern. So kann es von Vorteil sein bestimmte Abschnitte manuell aus dem Einsatzweg auszuschließen, weil beispielsweise die Tragfähigkeit des Weges für ein bestimmtes Rettungsgerät nicht ausreicht. Es kann aber auch vorgesehen sein, weitere Veränderungsmöglichkeiten und Markierungsmöglichkeiten des Einsatzweges über das Bedienfeld 33 zur Verfügung zu stellen.

Vorzugsweise sind die Einsatzwegerfassungsmittel 30 dazu ausgebildet, den Einsatzweg so zu gestalten, dass in einem bestimmten Wegeabschnitt systematisch alle möglichen Wegekombinationen in den Einsatzweg einbezogen werden. Der optimale Einsatzweg kann in diesem Fall zum systematischen Absuchen eines Bereichs ausgestaltet sein. Insbesondere kann dies auch in der Form erfolgen, dass das systematische Einbeziehen aller möglichen Wegekombinationen durch die Aufteilung in mehrere Einsatzwege erfolgt. Eine Kontrolle dieser Möglichkeiten könnte vorzugsweise durch das Bedienfeld 33 erfolgen.

Neben der vorbeschriebenen manuellen Aktivierung der Einsatzsignalmittel 31 ist auch eine automatische Kontrolle der Einsatzsignalmittel 31 denkbar. Bei nicht kooperierenden Signalmitteln könnte beispielsweise auf einfache Art und Weise durch Bewegungsmelder abgeschätzt werden, ob die Fluchtsignalmittel 21 benötigt werden oder schon eine Umschaltung auf Einsatzsignalmittel 31 erfolgen kann. Im Falle ausreichender Signalmittel z.B. in Form von separaten Einsatzsignalmitteln 31 oder kooperierenden Fluchtsignalmitteln 21 kann eine automatische Aktivierung der Einsatzsignalmittel 31 unmittelbar nach Erkennen der Gefahr mit Hilfe der Gefahrenmeldeanlage 10 erfolgen.

In einer vorteilhaften Weiterbildung sind die Einsatzwegerfassungsmittel 30 dazu ausgebildet, Informationen mit der Gefahrenmeldeanlage 10 auszutauschen. Der Informationsaustausch betrifft insbesondere den Ort der Gefahr oder Wegeinformationen. So kann vorgesehen sein, dass die Einsatzwegerfassungsmittel 30 in regelmäßigen Zeitabständen oder auch quasikontinuierlich von der Gefahrenmeldeanlage 10 den Ort erkannter Gefahrenquellen abfragen. Vorzugsweise führt dies dann zu einer Anpassung des Einsatzweges oder des Einsatzortes der Rettungskräfte. Jedoch kann auch vorgesehen sein, dass die Gefahrenmeldeanlage 10 bei Erkennen einer zusätzlichen oder neu aufgetretenen Gefahr, die wesentlichen Informationen zu dieser Gefahr, welche beispielsweise aus dem Ort oder der Anzahl von erkannten Personen bestehen kann, durch Initiieren der Kommunikation zugänglich macht. Besonders vorteilhaft kann für den Informationsaustausch beispielsweise bei mehreren Gefahrenmeldeanlagen 10 oder anderen sekundären Informationsmitteln der Einsatzwegerfassungsmittel 30 vorgesehen sein, dass der Gefahrenmeldeanlage 10 bisher nicht erkannte Gefahrenorte bekannt gemacht werden. Die Gefahrenmeldeanlage 10 ist somit in der Lage entsprechende ihr eigene Warnsignalisierungsmittel zusätzlich zu aktivieren.

In einer Weiterbildung des Erfindungsgedankens weisen die Einsatzwegerfassungsmittel 30 Kommunikationsmittel auf, welche eine Lokalisierung mobiler Positionsmelder - als eine mögliche Realisierung eines sekundären Informationsgebers - ermöglichen. Diese können beispielsweise zur Markierung einer Gefahr dienen und deren Ort so aus dem Einsatzweg ausgeschlossen werden.

In einem weiteren Ausführungsbeispiel der Erfindung sind die Einsatzwegerfassungsmittel 30 jedoch dazu ausgebildet, einen Einsatzweg zur Position eines mobilen Positionsmelders zu erfassen. Vorzugsweise handelt es sich bei den mobilen Positionsmeldern um Warn- oder Signalsysteme der Rettungskräfte, so dass diese Positionsmelder nicht notwendigerweise Bestandteil des Rettungssystems sein müssen. Jedoch kann eine Ergänzung durch dem Rettungssystem zueigene, mobile Positionsmelder vorgesehen sein.

Beispielsweise kann es notwendig sein, aufgrund unerwartet auftretender Gefahren überforderte oder abgeschnittene Rettungskräfte zu unterstützen. Deren Position kann anhand eines mobilen Positionsmelders festgestellt werden und Einsatzwege zur Unterstützung ermittelt werden.

Desweiteren kann vorgesehen sein, dass die Position mobiler Positionsmelder visualisiert wird. Dies kann einerseits durch separate Anzeigeelemente, beispielsweise durch die Gefahrenmeldeanlage 10 oder weitere geeignet angebrachte Displays, beispielsweise an einer Einrichtung zur Türkontrolle o.ä. realisiert sein. Darüber hinaus ist aber auch denkbar, dass eine Visualisierung der Position durch Einsatzsignalmittel 31 erfolgt. Besonders vorteilhaft ist, dass so der Fortschritt der Rettungskräfte überwacht werden kann, beispielsweise durch eine Lokalisierung von Atemschutztrupps oder anderen speziell zur Gefahrenbekämpfung ausgebildeten Rettungskräften, die eine wichtige Rolle zur Stabilisierung der Gefahrensituation einnehmen.

Im Zuge der Überwachung des Fortschritts der Rettungskräfte und zur besseren Orientierung kann desweiteren vorgesehen sein, dass die Einsatzwegerfassungsmittel 31 Anschlüsse für Kontrollelemente 41 aufweisen, welche die Sicherheit von Wegabschnitten bestätigen. Dies stellt eine weitere Möglichkeit zur Realisierung eines sekundären Informationsgebers dar. Die Anschlüsse beschränken sich dabei nicht auf eine physikalische Verbindung, vorzugsweise kann auch eine drahtlose Verbindung der Kontrollelemente 41 vorgesehen sein. So kann an einem geeigneten Punkt, beispielsweise einer Leuchte zur Einsatzwegmarkierung, eine Schalteinrichtung vorgesehen sein, welche das Erreichen eines bestimmten Wegeabschnitts der Rettungskräfte bestätigt, so dass aktiv eine Rückmeldung über die Sicherheit eines bestimmten Wegeabschnitts gegeben werden kann. Beispielsweise kann im Fall eines Suchvorgangs durch Rettungskräfte so ebenfalls der Suchfortschritt bestätigt und überwacht werden. Eine Visualisierung der sicheren Wegeabschnitte kann dann durch eine Anzeigeeinrichtung der Brandmeldeanlage 10, der Einsatzwegerfassungsmittel 30, Fluchtwegerfassungsmittel 20 oder einer anderen geeigneten Anzeigeeinrichtung wie zum Beispiel einem separaten Display erfolgen.

Desweiteren besteht auch die Möglichkeit, dass die Einsatzsignalmittel 31 dazu ausgebildet sind, die Sicherheit von Wegeabschnitten zu kennzeichnen. Somit ist wesentlich die Orientierung der Rettungskräfte verbessert. Die Kennzeichnung kann beispielsweise durch Umschaltung in Form von Blink-, Farb- oder Musterwechsel erfolgen. Darüber hinaus kann aber auch die Darstellung durch separate Piktogramme vorgesehen sein. Beispielsweise könnte ein symbolhafter "grüner Haken" eine geeignete Markierung darstellen, etwa wenn die Sicherheit nach Absuchen eines bestimmten Raumkomplexabschnitts gekennzeichnet werden soll.

## Patentansprüche

1. Sicherheitsleitsystem (100) für Rettungskräfte in komplexen Raumsystemen, mit einer Gefahrenmeldeanlage (10) und Fluchtsignalmitteln (21) zur Markierung eines Fluchtweges,
wobei das Sicherheitsleitsystem dazu ausgebildet ist, einen Einsatzweg zu einem Einsatzort für Rettungskräfte zu kennzeichnen,
**dadurch gekennzeichnet, dass**
das Sicherheitsleitsystem (100) ein Bedienfeld (33) aufweist, mit dessen Hilfe der Einsatzweg veränderbar ist.

2. Sicherheitsleitsystem nach Anspruch 1,
**dadurch gekennzeichnet,**
**dass** gleichzeitig eine Markierung des Fluchtweges und eine Kennzeichnung des Einsatzweges erfolgt.

3. Sicherheitsleitsystem nach einem der vorhergehenden Ansprüche,
**dadurch gekennzeichnet,**
**dass** eine Umschaltung zwischen einer Markierung eines Fluchtweges und der Kennzeichnung des Einsatzweges vorgesehen ist, insbesondere durch das Bedienfeld (33), welches dazu ausgebildet ist Kennzeichnung des Einsatzweges zu aktivieren.

4. Sicherheitsleitsystem nach einem der vorhergehenden Ansprüche,
**dadurch gekennzeichnet,**
**dass** das Sicherheitsleitsystem (100) dazu ausgebildet ist in Abhängigkeit vom Einsatzwegeverlauf Einsatzsignalmittel (31) zu aktivieren, welche den Einsatzweg markieren.

5. Sicherheitsleitsystem nach einem der vorhergehenden Ansprüche,
**dadurch gekennzeichnet,**
**dass** die Markierung des Einsatzweges optisch erfolgt.

6. Sicherheitsleitsystem nach Anspruch 4,
**dadurch gekennzeichnet,**
**dass** die Einsatzsignalmittel (31) zur Markierung des Einsatzwegs mit Fluchtsignalmitteln (21) gebildet sind, welche vorzugsweise von Fluchtwegerfassungsmitteln (20) gesteuert sind.

7. Sicherheitsleitsystem nach einem der vorhergehenden Ansprüche 5 oder 6,
**dadurch gekennzeichnet,**
**dass** die Markierung des Einsatzweges durch Blinksignale erfolgt.

8. Sicherheitsleitsystem nach einem der vorhergehenden Ansprüche 5 bis 7,
**dadurch gekennzeichnet,**
**dass** die Markierung des Einsatzweges durch eindeutige Piktogramme erfolgt.

9. Sicherheitsleitsystem nach einem der vorhergehenden Ansprüche,
**dadurch gekennzeichnet,**
**dass** das Sicherheitsleitsystem Einsatzwegerfassungsmittel (30) aufweist, die dazu ausgebildet sind Informationen mit der Gefahrenmeldeanlage (10) auszutauschen, insbesondere über den Ort der Gefahr oder Wegeinformationen.

10. Sicherheitsleitsystem nach einem der vorhergehenden Ansprüche,
**dadurch gekennzeichnet,**
**dass** die Einsatzwegerfassungsmittel (30) Kommunikationsmittel aufweisen, welche eine Lokalisierung mobiler Positionsmelder ermöglicht.

11. Sicherheitsleitsystem nach Anspruch 10,
**dadurch gekennzeichnet,**
**dass** die Einsatzwegerfassungsmittel (30) dazu ausgebildet sind, einen Einsatzweg zur Position eines mobilen Positionsmelders zu erfassen.

12. Sicherheitsleitsystem nach Anspruch einem der Ansprüche 10 oder 11,
**dadurch gekennzeichnet,**
**dass** das Sicherheitsleitsystem (100) dazu ausgebildet ist die Position der mobilen Positionsmelder zu visualisieren.

13. Sicherheitsleitsystem nach einem der vorhergehenden Ansprüche,
**dadurch gekennzeichnet,**
**dass** die Einsatzwegerfassungsmittel (30) dazu ausgebildet sind den Einsatzweg so zu gestalten, dass in einem bestimmten Wegeabschnitt systematisch alle möglichen Wegekombinationen in den Einsatzweg einbezogen werden.

14. Sicherheitsleitsystem nach einem der vorhergehenden Ansprüche,
**dadurch gekennzeichnet,**
**dass** die Einsatzwegerfassungsmittel (30) Anschlüsse für Kontrollelemente (41) aufweisen, welche die Sicherheit von Wegabschnitten bestätigen.

15. Sicherheitsleitsystem nach Anspruch 14,
**dadurch gekennzeichnet,**
**dass** die Einsatzsignalmittel (31) dazu ausgebildet sind, die Sicherheit von Wegeabschnitten zu kennzeichnen.

## Claims

1. A safety guidance system (100) for rescue services in complex room systems with
a danger alarm system (10) and escape signal means (21) for marking an escape route,
wherein
the safety guidance system is designed to identify a deployment route to a deployment location for rescue services,
**characterized in that**
the safety guidance system (100)
has a control panel (33), with the aid of which the deployment route can be changed.

2. A safety guidance system according to Claim 1,
**characterized in**
**that** a marking of the escape route and an identification of the deployment route are made simultaneously.

3. A safety guidance system according to any one of the preceding claims,
**characterized in**
**that** a switchover between a marking of an escape route and the identification of the deployment route is provided, in particular by the control panel (33), which is designed to activate identification of the deployment route.

4. A safety guidance system according to any one of the preceding claims,
**characterized in**
**that** the safety guidance system (100) is designed to activate deployment signal means (31) in dependence on the deployment route course, which deployment signal means mark the deployment route.

5. A safety guidance system according to any one of the preceding claims,
**characterized in**
**that** the marking of the deployment route is made optically.

6. A safety guidance system according to Claim 4,
**characterized in**
**that** the deployment signal means (31) are formed for marking the deployment route with escape signal means (21), which are preferably controlled by escape route detection means (20).

7. A safety guidance system according to any one of the preceding claims 5 or 6,
**characterized in**
**that** the marking of the deployment route is made by flashing signals.

8. A safety guidance system according to any one of the preceding claims 5 to 7,
**characterized in**
**that** the marking of the deployment route is made by clear pictograms.

9. A safety guidance system according to any one of the preceding claims,
**characterized in**
**that** the safety guidance system has deployment route detection means (30), which are designed to exchange information with the danger alarm system (10), in particular about the location of the danger or route information.

10. A safety guidance system according to any one of the preceding claims,
**characterized in**
**that** the deployment route detection means (30) have communication means, which enables a localization of mobile position detectors.

11. A safety guidance system according to Claim 10,
**characterized in**
**that** the deployment route detection means (30) are designed to detect a deployment route to the position of a mobile position detector.

12. A safety guidance system according to any one of claims 10 or 11,
**characterized in**
**that** the safety guidance system (100) is designed to visualize the position of the mobile position detectors.

13. A safety guidance system according to any one of the preceding claims,
**characterized in**
**that** the deployment route detection means (30) are designed to form the deployment route such that in a certain route section all possible route combinations are systematically included in the deployment route.

14. A safety guidance system according to any one of the preceding claims,
**characterized in**
**that** the deployment route detection means (30)
have connections for control elements (41), which verify the safety of route sections.

15. A safety guidance system according to Claim 14,
**characterized in**
**that** the deployment signal means (31) are designed to identify the safety of route sections.

## Revendications

1. Système de gestion de sécurité (100) pour des sauveteurs dans des systèmes de pièces complexes, avec une installation de signalisation de dangers (10) et des moyens de signalisation d'issues de secours (21) pour le marquage d'une issue de secours,
le système de gestion de sécurité étant conçu pour identifier un trajet d'intervention vers un lieu d'intervention pour des sauveteurs,
**caractérisé en ce que**
le système de gestion de sécurité (100) comprend un panneau de commande (33) à l'aide duquel le trajet d'intervention peut être modifié.

2. Système de gestion de sécurité selon la revendication 1,
**caractérisé en ce que**
un marquage de l'issue de secours et une identification du trajet d'intervention sont effectués simultanément.

3. Système de gestion de sécurité selon l'une des revendications précédentes,
**caractérisé en ce que**
une commutation entre un marquage d'une issue de secours et l'identification du trajet d'évacuation est prévue, plus particulièrement par l'intermédiaire du panneau de commande (33), qui est conçu pour activer l'identification du trajet d'intervention.

4. Système de gestion de sécurité selon l'une des revendications précédentes,
**caractérisé en ce que**
le système de gestion de sécurité (100) est conçu pour activer, en fonction du déroulement du trajet d'intervention, des moyens de signalisation d'intervention (31) qui marquent le trajet d'intervention.

5. Système de gestion de sécurité selon l'une des revendications précédentes,
**caractérisé en ce que**
le marquage du trajet d'intervention a lieu de manière optique.

6. Système de gestion de sécurité selon la revendication 4,
**caractérisé en ce que**
les moyens de signalisation d'intervention (31) sont conçus pour le marquage du trajet d'intervention avec des moyens de signalisation des issues de secours (21), qui sont commandés de préférence par des moyens de détermination d'issues de secours (20).

7. Système de gestion de sécurité selon l'une des revendications 5 ou 6,
**caractérisé en ce que**
le marquage du trajet d'intervention a lieu à l'aide de signaux clignotants.

8. Système de gestion de sécurité selon l'une des revendications 5 à 7,
**caractérisé en ce que**
le marquage du trajet d'intervention a lieu à l'aide de pictogrammes clairs.

9. Système de gestion de sécurité selon l'une des revendications précédentes,
**caractérisé en ce que**
le système de gestion de gestion de sécurité comprend des moyens de détermination de trajet d'intervention (30) qui sont conçus pour échanger des informations avec l'installation de signalisation de dangers (10), plus particulièrement des informations concernant le lieu du danger ou des informations concernant le trajet.

10. Système de gestion de sécurité selon l'une des revendications précédentes,
**caractérisé en ce que**
les moyens de détermination de trajet d'intervention (30) comprennent des moyens de communication qui permettent une localisation de transmetteurs de position mobiles.

11. Système de gestion de sécurité selon la revendication 10,
**caractérisé en ce que**
les moyens de détermination de trajet d'intervention (30) sont conçus pour déterminer un trajet d'intervention vers la position d'un transmetteur de position mobile.

12. Système de gestion de sécurité selon l'une des revendications 10 ou 11,
**caractérisé en ce que**
le système de gestion de sécurité (100) est conçu pour visualiser la position des transmetteurs de position mobiles.

13. Système de gestion de sécurité selon l'une des revendications précédentes,
**caractérisé en ce que**
les moyens de détermination de trajet d'intervention (30) sont conçus pour calculer le trajet d'intervention de façon à ce que, dans une portion déterminée du trajet, toutes les combinaisons de trajets possibles soient systématiquement prises en compte dans le trajet d'intervention.

14. Système de gestion de sécurité selon l'une des revendications précédentes,
**caractérisé en ce que**
les moyens de détermination de trajet d'intervention (30) comprennent des raccordements pour des éléments d contrôle (41), qui confirment la sécurité des portions du trajet.

15. Système de gestion de sécurité selon la revendication 14,
**caractérisé en ce que**
les moyens de signalisation d'intervention (31) sont conçus pour identifier la sécurité de portions du trajet.
